# EUROPÄISCHE PATENTSCHRIFT

(11) **EP 0 921 743 B1**
(45) Veröffentlichungstag und Bekanntmachung des Hinweises auf die Patenterteilung: **11.07.2001**
(21) Anmeldenummer: 97935349.7
(22) Anmeldetag: 07.08.1997
(51) Int. Cl.: A44C 17/02

(54) **HALTERUNG FÜR EINEN SCHMUCKSTEIN**
GEM HOLDER
SUPPORT DE PIERRE PRECIEUSE

(30) Priorität: 08.08.1996 AT 142996
(43) Veröffentlichungstag der Anmeldung: 16.06.1999
(73) Patentinhaber: SILHOUETTE INTERNATIONAL SCHMIED GMBH & CO. KG., 4020 Linz (AT)
(72) Erfinder: STRECKER, Angela, A-4400 Steyr (AT)
(74) Vertreter: Hübscher, Gerhard, Dipl.-Ing.
(86) Internationale Anmeldenummer: AT9700184
(87) Internationale Veröffentlichungsnummer: WO9806294

(56) Entgegenhaltungen:
- DE-U- 7 042 102
- FR-A- 2 435 223
- FR-A- 2 700 927
- US-A- 2 394 794
- US-A- 3 596 380
- US-A- 3 693 376
- US-A- 4 400 932
- US-A- 4 970 878

## Beschreibung

Die Erfindung bezieht sich auf eine Halterung für einen Schmuckstein mit einer den Schmuckstein formschlüssig klemmenden Aufnahme, die aus zwei an beiden Enden miteinander verbundenen, zwischen sich ein Aufnahmeauge für den Schmuckstein bildenden Bügeln besteht.

Bei üblichen Halterungen für Schmucksteine werden die Schmucksteine mit Hilfe von aufgebogenen, die Schmucksteine übergreifenden Klemmhaken in der Aufnahme gehalten, die ring- bzw. kastenförmig ausgebildet ist. Damit werden die Schmucksteine zumindest auf einer Seite von der Halterung abgedeckt. Außerdem beschränken diese Halterungen den möglichen Einsatz von Schmucksteinen im wesentlichen auf Schmuckstücke.

Darüber hinaus ist eine Halterung bekannt (US 5 022 238 A), die aus zwei ein Aufnahmeauge für den Schmuckstein bildenden Bügeln besteht. Das Aufnahmeauge selbst wird aus zwei gestanzten Blechringen gebildet, die miteinander durch einen Steg verbunden und im Bereich des Steges um 180° gegeneinander gebogen sind, so daß sich diese beiden Ringe entlang ihrer Außenbegrenzung berühren und zwischen sich eine im Querschnitt V-förmige Nut zur Aufnahme des Schmucksteines ergeben. Bevor die aus einem ebenen Blech durch ein Formstanzen gebildeten Ringe gegeneinander gebogen werden, wird der Schmuckstein in einen der beiden Ringe eingelegt, um ihn dann nach dem Gegeneinanderbiegen der Ringe zwischen diesen zu klemmen. Die Klemmung des Schmucksteines erfolgt dabei in einer Richtung quer zur Ringebene, was entweder eine nicht spielfreie Schmucksteinhalterung oder ein zumindest bereichsweises Auseinanderklaffen der beiden Blechringe im Bereich ihrer Außenränder bedingt.

Der Erfindung liegt somit die Aufgabe zugrunde, eine Halterung für Schmucksteine der eingangs geschilderten Art mit einfachen Mitteln so auszugestalten, daß die Schmucksteine in einfacher Weise spielfrei in die Halterungen eingesetzt werden können, ohne daß durch die Halterungen der mögliche Einsatz der Schmucksteine eine Beschränkung erfährt. Die Schmucksteine sollen vielmehr mit ihren Halterungen als Schmuckelement bei verschiedensten Gebrauchs-, Zier- und Schmuckgegenständen, beispielsweise bei Brillen, Anwendung finden können.

Die Erfindung löst die gestellte Aufgabe dadurch, daß der lediglich in zwei einander gegenüberliegende Ausnehmungen der einstückigen Bügel eingreifende Schmuckstein unter einer elastischen Bügelvorspannung im Aufnahmeauge geklemmt ist.

Die beiden ein Aufnahmeauge für den Schmuckstein formenden Bügel ergeben mit dem eingesetzten Schmuckstein ein Schmuckelement, das in vielfacher Weise bei Zier-, Gebrauchs- oder Schmuckgegenständen eingesetzt werden kann. Der Schmuckstein wird in diesem Aufnahmeauge weitgehend frei sichtbar dargeboten, und zwar von beiden Öffnungsseiten her, weil ja der Schmuckstein lediglich in den einander gegenüberliegenden Bügelausnehmungen im Bereich von zwei Umfangsabschnitten gehalten wird. Mit Ausnahme dieser in die Bügelausnehmungen eingreifenden Umfangsabschnitte liegt der Schmuckstein frei innerhalb des Aufnahmeauges zwischen den Bügeln. Dies ist aufgrund der elastischen Bügelvorspannung möglich, die für eine spielfreie Klemmung des Schmucksteines zwischen den Bügeln sorgt. Zum Einsetzen des Schmucksteines in eine solche Halterung braucht lediglich das Aufnahmeauge der Bügel entsprechend aufgespreizt zu werden, um dann den in das aufgeweitete Aufnahmeauge eingeführten Schmuckstein beim Aufheben der Spreizkraft und der damit verbundenen Verengung des Aufnahmeauges in den Bügelausnehmungen festzuklemmen. Um die Klernmkraft zu erhöhen, können in besonderen Fällen die beiden Bügel zusätzlich nach dem Einsetzen des Schmucksteines im Anschluß an ihren Verbindungsbereich gegeneinander gedrückt werden. Die Bügelvorspannung kann insbesondere dann für eine spielfreie Klemmung vorteilhaft ausgenützt werden, wenn zwischen dem Schmuckstein und der endseitigen Verbindung der beiden Bügel ein Abstand vorgesehen ist.

Um den Schmuckstein unter einer entsprechenden Bügelvorspannung in den einander gegenüberliegenden Bügelausnehmungen sicher klemmen zu können, ist eine Verbindung der Bügel an den beiden Enden erforderlich. Diese Verbindung könnte beispielsweise durch ein Löten oder Schweißen hergestellt werden. Besonders günstige Verhältnisse ergeben sich in diesem Zusammenhang jedoch durch eine einstückige Verbindung der beiden Bügel, was nicht nur mechanische, sondern auch optische Vorteile mit sich bringt. Die Bügelausnehmungen zur Aufnahme einander gegenüberliegender Umfangsabschnitte des Schmucksteines sollen den Schmuckstein formschlüssig und spielfrei aufnehmen. Damit einerseits Fertigungstoleranzen ausgeglichen werden und anderseits keine genaue Anpassung an die jeweilige Schmucksteinform zu fordern ist, kann die Bügelausnehmungen einen sich gegen den Ausnehmungsgrund verjüngenden Querschnitt aufweisen. Diese sich gegen den Ausnehmungsgrund verjüngende Querschnittsform wirkt somit als Keilspalt, in den der Schmuckstein zufolge der Bügelvorspannung hineingedrückt wird, so daß der Schmuckstein stets spielfrei in dem Aufnahmeauge zwischen den beiden endseitig miteinander verbundenen Bügel geklemmt gehalten wird.

In der Zeichnung ist der Erfindungsgegenstand beispielsweise dargestellt. Es zeigen
- Fig. 1: eine erfindungsgemäße Halterung für einen Schmuckstein in einer Seitenansicht,
- Fig. 2: diese Halterung in einer Draufsicht und
- Fig. 3: in einem Schnitt nach der Linie III-III der Fig. 1.

Die Halterung für einen Schmuckstein 1 besteht gemäß dem dargestellten Ausführungsbeispiel aus zwei an ihren beiden Enden einstückig miteinander verbundenen Bügeln 2, die zwischen sich ein Aufnahmeauge 3 für den Schmuckstein 1 bilden. Im Längsmittenbereich der beiden Bügel 2 sind diese mit einander gegenüberliegenden Bügelausnehmungen 4 versehen, in die der Schmuckstein 1 eingesetzt wird. Zu diesem Zweck wird das Aufnahmeauge 3 durch ein elastisches Auseinanderspreizen der beiden Bügel 2 aufgeweitet, wie dies beispielsweise in der Fig. 1 über die schematisch eingezeichneten Spreizkräfte 5 angedeutet ist. Der in das Aufnahmeauge 3 eingeführte Schmuckstein 1 greift dann beim Abbau der Spreizkräfte 5 mit zwei einander gegenüberliegenden Umfangsabschnitten in die Bügelausnehmungen 4 ein. Wegen der verbleibenden Vorspannung der Bügel 2 ergibt sich eine federnde Klemmkraft auf den Schmuckstein 1, der somit spielfrei zwischen den Bügeln 2 gehalten wird, zumal die Bügelausnehmungen 4 einen sich gegen den Ausnehmungsgrund verjüngenden Querschnitt aufweisen, wie dies der Fig. 3 entnommen werden kann. Der durch diesen sich verjüngenden Querschnitt gebildete Keilspalt gewährleistet eine sichere Fassung des Schmucksteines 1, ohne zusätzliche Maßnahmen vorsehen zu müssen.

Die Halterung mit dem Schmuckstein 1 bildet ein für sich einsetzbares Schmuckelement, das alleine oder in Verbindung mit aneinandergereihten gleichartigen Schmuckelementen Verwendung finden kann. Dieses Schmuckelement kann aber auch zu einem Steg 6 ergänzt werden, der die Bügel 2 an einem oder beiden Enden verlängert, wie dies in der Fig. 1 strichpunktiert angedeutet ist. Damit wird das mögliche Anwendungsgebiet erweitert, beispielsweise auf Brillenbügel, in deren Verlauf wenigstens ein solches Schmuckelement vorgesehen sein kann.

## Patentansprüche

1. Halterung für einen Schmuckstein (1) mit einer den Schmuckstein (1) formschlüssig klemmenden Aufnahme, die aus zwei an beiden Enden miteinander verbundenen, zwischen sich ein Aufnahmeauge (3) für den Schmuckstein (1) bildenden, in einer Ebene liegenden Bügeln (2) besteht, dadurch gekennzeichnet, daß der lediglich in zwei einander gegenüberliegende Ausnehmungen (4) der einstückigen Bügel (2) eingreifende Schmuckstein (1) unter einer elastischen Bügelvorspannung im Aufnahmeauge (3) geklemmt ist.

2. Halterung nach Anspruch 1, dadurch gekennzeichnet, daß zwischen dem Schmuckstein (1) und der endseitigen Verbindung der beiden Bügel (2) ein Abstand vorgesehen ist.

## Claims

1. A mounting for a gemstone (1) comprising a holder which positively clamps the gemstone (1) and is made up of two curved members (2) disposed in one plane and connected at both ends and between them forming an orifice (3) for receiving the gemstone (1), characterised in that the gemstone (1), which engages only in two facing recesses (4) in the one-piece curved members (2), is clamped under elastic prestress in the orifice (3) between the curved members.

2. A mounting according to claim 1, characterised in that a gap is provided between the gemstone (1) and the connection between the ends of the two curved members (2).

## Revendications

1. Fixation pour une pierre de bijouterie (1), avec un logement enserrant avec liaison par ajustement de forme la pierre de bijouterie (1) ; logement constitué de deux étriers (2), reliés ensemble aux deux extrémités, situés dans un plan, constituant entre eux un oeillet de logement (3) pour la pierre de bijouterie (1), caractérisée en ce que la pierre de bijouterie (1), s'engageant seulement dans deux évidements (4), opposés l'un à l'autre, de l'étrier (2) réalisé d'une seule pièce, est serrée dans l'oeillet de logement (3) sous la pré-contrainte élastique imposé à l'étrier.

2. Fixation selon la revendication 1, caractérisée en ce qu'un espacement est prévu entre la pierre de bijouterie (1) et la liaison côté extrémité des deux étriers (2).
